# EUROPÄISCHE PATENTSCHRIFT

(11) **EP 3 697 709 B1**
(45) Veröffentlichungstag und Bekanntmachung des Hinweises auf die Patenterteilung: **03.11.2021**
(21) Anmeldenummer: 18737883.1
(22) Anmeldetag: 05.07.2018
(51) Int. Cl.: B65H 19/18

(54) **ABROLLSTATION**
UNWINDING STATION
POSTE DE DÉVIDAGE

(30) Priorität: 18.10.2017 DE 102017124237
(43) Veröffentlichungstag der Anmeldung: 26.08.2020
(73) Patentinhaber: Voith Patent GmbH, 89522 Heidenheim (DE)
(72) Erfinder: WETSCHENBACHER, Ewald, 73485 Zöbingen (DE); ILLENBERGER, Herbert, 89564 Nattheim (DE); PREISING, Ralf-Harald, 89198 Westerstetten (DE); WOHLFAHRT, Matthias, 89522 Heidenheim (DE)
(86) Internationale Anmeldenummer: PCT/EP2018/068175
(87) Internationale Veröffentlichungsnummer: WO 2019/076497

(56) Entgegenhaltungen:
- WO-A1-2007/107627
- WO-A1-2010/052374
- DE-A1- 3 727 339
- DE-A1-102016 211 582
- US-A- 5 797 561
- US-A1- 2004 118 964

## Beschreibung

Die Erfindung betrifft ein Verfahren zum Abwickeln einer Materialbahn, insbesondere Papier- oder Kartonbahn, für eine nachfolgende Maschineneinheit zur Bearbeitung der Materialbahn, mit einer Abrollstation, die eine Primär-Abrolleinrichtung, zumindest eine Sekundär-Abrolleinrichtung sowie wenigstens eine Klebe- und Trennvorrichtung umfasst, wobei die Wickelrolle zuerst in der Primär-Abrolleinrichtung und nach ihrer Überführung in einer Sekundär-Abrolleinrichtung weiter abgewickelt und eine neue Wickelrolle in die Primär-Abrolleinrichtung eingelegt wird und die Klebe- und Trennvorrichtung bei einem Rollenwechsel die Materialbahn der Sekundär-Abrolleinrichtung mit der Materialbahn der neuen Wickelrolle verbindet und die von der Sekundär-Abrolleinrichtung zur Klebstelle laufende Materialbahn durchtrennt.

Die Erfindung betrifft ebenso eine Abrollstation zum Abwickeln einer Materialbahn, insbesondere Papier- oder Kartonbahn für eine nachfolgende Maschineneinheit zur Bearbeitung der Materialbahn mit einer Primär-Abrolleinrichtung, zumindest einer Sekundär-Abrolleinrichtung sowie wenigstens einer Klebe- und Trennvorrichtung, insbesondere zur Durchführung des Verfahrens.

Abrollstationen der hier angesprochenen Art sind z. B. aus der Druckschrift DE 10 2016 211 582 A1 bekannt. Sie dienen zum kontinuierlichen Abwickeln einer Materialbahn von einer Wickelrolle und werden einer Maschine zur Bearbeitung der Materialbahn, beispielsweise einer Streichmaschine oder einem Kalander, vorgeordnet.

Eine bekannte Abrollstation umfasst eine Primär- und eine Sekundär-Abrolleinrichtung, die zum Führen einer Wickelrolle dienen. Eine volle Wickelrolle wird zunächst von der Primär-Abrolleinrichtung während des Abwickelns der Materialbahn geführt. Ab einem gewünschten Durchmesser der Wickelrolle wird diese von der Primär- zu der Sekundär-Abrolleinrichtung überführt.

Anschließend wird der Primär-Abrolleinrichtung eine neue, volle Wickelrolle zugeführt und die darauf aufgewickelte Materialbahn mit der von der Sekundär-Abrolleinrichtung geführten Wickelrolle ablaufenden Materialbahn verbunden, bevor diese vollständig abgewickelt ist. Hierfür ist eine Klebe- und Trennvorrichtung vorgesehen.

Aus der EP 0 462 157-B1 ist eine Vorrichtung bekannt, die eine Einrichtung zum Durchtrennen und Halten der ablaufenden Bahn aufweist. Die Halteeinrichtung für die ablaufende Bahn ist schwenkbar gelagert, um diese gegen eine eingewechselte volle Wickelrolle zu drücken, an deren Bahnanfang ein Klebestreifen angebracht ist. Es wird so eine Verbindung hergestellt, bei der das Ende der auslaufenden Bahn mit dem Bahnanfang der neuen Wickelrolle an der Splicestelle überlappt.

Dieses Splice-Verfahren erfolgt in der Regel bei rotierender neuer Wickelrolle und wird Flying-Splice genannt.

Im Unterschied hierzu beschreiben die DE 43 25 944 A1 sowie die EP 1163178 A1 eine Splice-Vorrichtung mit einer Halteeinrichtung zum Halten des Endes der auslaufenden Bahn, die feststehend an einer Bahnseite der ablaufenden Bahn angeordnet ist und zwei Halteelemente aufweist, die in Bahnlaufrichtung mit Abstand voneinander angeordnet sind. Eine Bahntransporteinrichtung dient zum Aufnehmen des Bahnanfangs einer vollen Wickelrolle an deren Umfang und zum Transport des Bahnanfangs bis hinter den Bereich der Haltevorrichtung. Zum Durchtrennen der Bahn ist ein Trennmesser in einer Nut der Halteeinrichtung zwischen den beiden Halteelementen angeordnet. An der anderen Bahnseite ist ein auf- und abbewegbarer Streifengeber angeordnet, mit dem sich ein klebender Verbindungsstreifen gegen die Bahnen bewegen lässt. Bei der Bewegung eines Druckstücks gegen das Halteelement werden die ablaufenden Bahn und der Anfang der neuen Bahn gemeinsam durchgetrennt. Dadurch liegen das neue Bahnende und der neue Bahnanfang unmittelbar nebeneinander und können so lückenlos miteinander verbunden werden.

Eine derartige, als Buttsplice bezeichnete Verbindung ohne Überlappung der beiden Bahnen hat den Vorteil, dass die Verbindungsstelle nicht die doppelte Bahndicke aufweist und auch kein stufenförmiger Absatz (Stoß) an der Splicestelle entsteht. Ein Stoß an der Splicestelle kann in nachfolgenden Verarbeitungsmaschinen zu Störungen führen.

Allerdings werden beim Butt-Splice-Verfahren üblicherweise die Abwickelvorrichtung und die nachfolgende Verarbeitungsmaschine stillgesetzt.

Die Aufgabe der Erfindung ist es die Einsatzmöglichkeiten bei möglichst geringem Mehraufwand und hoher Betriebssicherheit zu steigern.

Erfindungsgemäß wurde die Aufgabe hinsichtlich des Verfahrens dadurch gelöst, dass die einzige Sekundär-Abrolleinrichtung zwischen der Primär-Abrolleinrichtung und der folgenden Maschineneinheit angeordnet ist und mehrere, insbesondere zwei Klebe- und Trennvorrichtungen wahlweise unterschiedliche Splice-Verfahren zum Verbinden des Endes der auslaufenden Materialbahn der Sekundär-Abrolleinrichtung mit dem Bahnanfang der neuen Wickelrolle der Primär-Abrolleinrichtung ermöglichen.

Der Einsatz nur einer Sekundär-Abrolleinrichtung vermindert den Aufwand erheblich. Außerdem behindert diese wegen ihrer Anordnung zwischen Primär-Abrolleinrichtung und folgender Maschineneinheit nicht die Zuführung einer neuen vollen Wickelrolle zur Primär-Abrolleinrichtung.

Die Lage der abgewickelten Materialbahn wird hierbei von der Wahl der Rotationsrichtung der Wickelrolle in der Primär-Abrolleinrichtung bestimmt.

Dies bedeutet, dass die Verbindung des Bahnendes der Sekundär-Abrolleinrichtung mit dem Bahnende der vollen Wickelrolle der Primär-Abrolleinrichtung mit Vorteil unabhängig von der aktuellen bzw. beabsichtigten Rotationsrichtung der Primär-Abrolleinrichtung möglich sein sollte.

Hinzu kommt, dass über die unterschiedlichen Splice-Verfahren eine Anpassung an die speziellen Einsatzbedingungen möglich wird.

Daher sollte mittels zumindest einer Klebe- und Trennvorrichtung ein Splice-Verfahren bei Rotation der neunen Wickelrolle, insbesondere nach dem Flying-Splice-Prinzip realisierbar sein. Dies ermöglicht einen schnellen Wickelrollenwechsel und ist besonders für leichtgewichtige Materialbahnen geeignet.

Ergänzend oder alternativ sollte mittels wenigstens einer Klebe- und Trennvorrichtung ein Splice-Verfahren bei Stillstand der neunen Wickelrolle, insbesondere nach dem Butt-Splice-Prinzip realisierbar sein.

Bezüglich der Abrollstation ist wesentlich, dass die einzige Sekundär-Abrolleinrichtung zwischen der Primär-Abrolleinrichtung und der folgenden Maschineneinheit angeordnet ist und mehrere, insbesondere zwei Halterungen für unterschiedliche Klebe- und Trennvorrichtungen vorhanden sind.

Das Vorhandensein mehrerer Halterungen für unterschiedliche Klebe- und Trennvorrichtungen bedeutet zwar einen geringen Mehraufwand, erweitert aber die Einsatzmöglichkeiten der Abrollstation erheblich.

Außerdem erlaubt dies die Inbetriebnahme der Abrollstation mit nur einer bevorzugten Klebe- und Trennvorrichtung und gegebenenfalls die Nachrüstung einer oder mehrerer weiterer.

Hinzu kommt, dass bei Ausfall einer Klebe- und Trennvorrichtung eine andere in Betrieb genommen werden kann, was die Ausfallzeiten der Abrollstation wesentlich vermindert.

Um die Wartung der einzelnen Klebe- und Trennvorrichtungen außerhalb der Maschine, insbesondere auch bei laufendem Betrieb zu ermöglichen, sollte zumindest eine, vorzugsweise alle Klebe- und Trennvorrichtungen axial aus ihrer Halterung verfahrbar und/oder zumindest eine, vorzugsweise alle Klebe- und Trennvorrichtungen über Schnell-Verschlüsse von ihrer Halterung lösbar sein.

Im Interesse einer Vielzahl von Einsatzmöglichkeiten ist es ebenso vorteilhaft, wenn wenigstens eine Halterung eine Klebe- und Trennvorrichtung zur Umsetzung des Flying-Splice-Prinzips und/oder wenigstens eine Halterung eine Klebe- und Trennvorrichtung zur Umsetzung des Butt-Splice-Prinzips trägt.

Da es bei Vorhandensein mehrerer Klebe- und Trennvorrichtungen leicht zu Platzproblemen kommen kann, sollten mehrere Klebe- und Trennvorrichtungen wenigstens eine, vorzugsweise mehrere Umlenkwalzen gemeinsam zur Bahnführung nutzen.

Die Herstellung einer Verbindung zwischen den Materialbahnen wird außerdem erleichtert, wenn die Primär-Abrolleinrichtung feststeht und die Sekundär Abrolleinrichtung zwecks Übernahme einer Wickelrolle zur Primär-Abrolleinrichtung hin verschiebbar gelagert ist.

In Fällen mit Bahnspannungsverlust, insbesondere bei nach unten weisender Oberseite der Materialbahn ist es von Vorteil, wenn der Materialbahn nach der Primär-Abrolleinrichtung wenigstens eine Bahnspanneinrichtung zugeordnet ist.

Diese Bahnspanneinrichtung sollte vorzugsweise als Blaselement, insbesondere als Blaskasten oder Blasrohr und/oder als Spannwalze ausgebildet sein.

Besondere Vorteile ergeben sich, wenn die nachfolgende Maschineneinheit als Glättvorrichtung oder als Streichmaschine oder insbesondere als Rollschneidmaschine ausgebildet ist.

Nachfolgend soll die Erfindung an einem Ausführungsbeispiel näher erläutert werden. In der beigefügten Zeichnung zeigt:
Figur 1: einen schematischen Teilquerschnitt durch eine Abrollstation,
Figur 2: die Abrollstation beim Rollenwechsel nach dem Butt-Splice-Prinzip und
Figur 3: die Abrollstation beim Rollenwechsel nach dem Flying-Splice-Prinzip.

Die im Folgenden beschriebene Abrollstation ist insbesondere im Zusammenhang mit einer Rollenschneidmaschine oder dergleichen als nachfolgende Maschineneinheit 9 einsetzbar.

In der Abrollstation werden auf Tamboure zu Wickelrollen 7 aufgewickelte Materialbahnen 1 miteinander verbunden, also endlos gemacht, so dass ein kontinuierlicher Verarbeitungsbetrieb in einer der Abrollstation - in Laufrichtung der Materialbahn 1 gesehen - nachgeordneten Rollenschneidmaschine möglich ist.

Hierzu besitzt die Abrollstation eine Primär-Abrolleinrichtung 2 mit einem Wickelrollen-Antrieb, nur eine Sekundär-Abrolleinrichtung 3 mit einem Wickelrollen-Antrieb sowie zwei verschiedene Klebe- und Trennvorrichtung 5,6. Dabei befindet sich die Arbeitsposition der Sekundär-Abrolleinrichtung 3 zwischen der Primär-Abrolleinrichtung 2 und der in Bahnlaufrichtung 8 nachfolgenden Maschineneinheit 9, d.h. der Rollenschneidmaschine.

Die Abwicklung beginnt in der Primär-Abrolleinrichtung 2, der die volle Wickelrolle 7 zugeführt wird. Auf dem Tambour ist dabei eine Wickelrolle 7 aufgewickelt, die einen Durchmesser von beispielsweise 3500 mm und darüber aufweisen kann.

Die Primär-Abrolleinrichtung 2 und die Sekundär-Abrolleinrichtung 3 sind über eine Führungseinrichtung miteinander verbunden, welche zwei parallel zueinander und horizontal verlaufende Laufschienen umfasst.

Während die Primär-Abrolleinrichtung 2 feststeht, ist die Sekundär-Abrolleinrichtung 3 gemeinsam mit ihrem Antrieb zwecks Übernahme der bereits überwiegend abgewickelten Wickelrolle 7 entlang der Führungseinrichtung von ihrer Arbeitsposition zur Primär-Abrolleinrichtung 2 hin und wieder zurück verschiebbar gelagert.

Dabei werden die an ihren Enden mit Lagerzapfen versehenen Tamboure in je einer Aufnahmegabel der Sekundär-Abrolleinrichtung 3 gelagert.

Figur 2 und 3 zeigen die Abrollstation nach Übernahme der Wickelrolle 7 durch die Sekundär-Abrollstation 3 und anschließender Übernahme einer neuen, vollen Wickelrolle 7 durch die Primär-Abrollstation 2. Die volle Wickelrolle 7 kann dabei ohne eine meist übliche zweite Sekundär-Abrolleinrichtung 3 überwinden zu müssen zur Primär-Abrolleinrichtung 3 transportiert werden.

Dabei kann die Rotationsrichtung der Wickelrolle 7 in der Primär- 2 und damit auch der Sekundär-Abrolleinrichtung 3 so gewählt werden, dass die Oberseite der Materialbahn 1 bei Zuführung zur nachfolgenden Maschineneinheit 9 nach unten oder nach oben weist. Die Oberseite der Materialbahn 1 bezieht sich hierbei immer auf die Wickelrolle 7. Die Lage der Materialbahn 1 bei der nachfolgenden Maschineneinheit 9 ist insbesondere dann von Bedeutung, wenn beide Seiten unterschiedliche Materialeigenschaften aufweisen und die Lage der Seite bei der weiteren Verarbeitung eine Rolle spielt.

Im Unterschied zu bekannten Lösungen wird dies hier bei nur einer Sekundär-Abrolleinrichtung 3 ermöglicht, was den Aufwand erheblich reduziert.

Befindet sich die nachfolgende Maschineneinheit 9, wie in den Figuren dargestellt, links der Sekundär-Abrolleinrichtung 3, so führt eine Abwicklung im Uhrzeigersinn dazu, dass die Oberseite der Materialbahn 1 beim Erreichen der nachfolgenden Maschineneinheit 9 nach unten zeigt. Bei der Abwicklung entgegen dem Uhrzeigersinn weist die Materialbahn 1 nach oben.

Der Durchmesser der Wickelrolle 7 und damit der Umfang der Abrollung werden von einem Abstandssensor erfasst.

Erreichen die Abrollung und damit der Durchmesser der Wickelrolle 7 der Sekundär-Abrolleinrichtung 3 einen vorgegebenen Wert, so wird die von der Sekundär-Abrolleinrichtung 3 kommende Materialbahn 1 über eine der Klebe- und Trennvorrichtungen 5,6 mit der Materialbahn 1 der neuen, vollen Wickelrolle 7 der Primär-Abrolleinrichtung 2 in Verbindung gebracht und verklebt.

Darüber hinaus trennt diese Klebe- und Trennvorrichtung 5,6 die von der Sekundär-Abrolleinrichtung 3 kommende Materialbahn 1 vor der Verbindungsstelle.

Zum Einwickeln der nach dem Abtrennen des ablaufenden Bahnendes überhängenden Papierfahne treibt der Antrieb der Sekundär-Abrolleinrichtung 3 die Wickelrolle 7 dann kurzzeitig entgegen der Abrollrichtung an.

Die für sich allein bekannten und für das Verbinden der Bahnenden verantwortlichen Klebe- und Trennvorrichtungen 5,6 befinden sich unterhalb der Primär-Abrolleinrichtung 2 und können zwecks Anpassung an sich ändernde Durchmesser voller Wickelrollen 7 vertikal verstellbar sein.

Über die beiden Klebe- und Trennvorrichtungen 5,6 können wahlweise unterschiedliche Splice-Verfahren zum Verbinden des Endes der auslaufenden Materialbahn 1 der Sekundär-Abrolleinrichtung 3 mit dem Bahnanfang der neuen Wickelrolle 7 der Primär-Abrolleinrichtung 2 realisiert werden.

Hierzu zeigt Figur 2 die für das Butt-Slice-Verfahren verantwortliche Klebe- und Trennvorrichtung 5, welche insbesondere bei schweren Papierbahnen zum Einsatz kommt und bei einem Wickelrollenwechsel das Ende der auslaufenden Materialbahn 1 mit dem Bahnanfang einer neuen Wickelrolle 7 stoßfrei, also ohne Überlappung der beiden Materialbahnen 1 verbindet.

Diese (Butt-Splice) Klebe- und Trennvorrichtung 5 umfasst gemäß Figur 1 und 2 als wesentlichen Bestandteil eine feststehend angeordnete Bahnhalteeinrichtung mit zwei Halteelementen 13,14, die in Bahnlaufrichtung 8 mit einem Abstand von ca. 50 mm voneinander angeordnet sind. Jedes Halteelement 13,14 weist eine sich parallel zur Materialbahn 1 quer über die maximale Bahnbreite erstreckende Haltefläche auf, mit der die Materialbahn 1 festgehalten werden kann.

Bevorzugt sind die beiden Halteelemente 13,14 mit Unterdruck beaufschlagbare Saugkästen, deren der Materialbahn 1 zugewandte Wand als Haltefläche Saugöffnungen aufweist, um die Materialbahn 1 anzusaugen und so zu halten.

Im Bereich der Bahnhalteeinrichtung ist auf der anderen Seite der Materialbahn 1 ein Trenn- und Klebeelement 4 angeordnet, welches gegen die Bahnhalteeinrichtung schwenkbar gelagert ist. Über einen quer zur Bahnlaufrichtung 8 verfahrbaren Wagen des Klebe- und Trennelementes 4 kann die Materialbahn 1 mittels Kreismesser getrennt und über ein Klebeband verklebt werden.

Bevorzugt ist im Zwischenraum zwischen den beiden Halteelementen 13,14 ein zweites Klebebandauftragsgerät angeordnet, das an einem quer über die

Arbeitsbreite bewegbar gelagerten Wagen befestigt ist. So kann das Bahnende mit dem Bahnanfang einer neuen Wickelrolle doppelseitig, also auf beiden Bahnseiten verklebt werden.

Nicht dargestellt ist ein weiteres Element, welches insbesondere in Form eines Saugrohres den Bahnanfang von der vollen Wickelrolle 7 an deren Umfang aufnimmt und bis hinter den Bereich der Bahnhalteeinrichtung transportiert.

Das Butt-Splice-Verfahren erfolgt im Wesentlichen bei Stillstand der vollen Wickelrolle 7 und ist unabhängig von der beabsichtigten Abrollrichtung der Wickelrolle 7 möglich.

Im Unterschied hierzu ist in Figur 1 und 3 die für das Flying-Splice-Verfahren verantwortliche Klebe- und Trennvorrichtung 6 dargestellt.

Diese (Flying-Splice) Klebe- und Trennvorrichtung 6 der Abrollstation umfasst einen Klebewagen, der die Klebewalze hält.

An dem Klebewagen ist auch eine Schneideinrichtung angebracht, die ein vorzugsweise mit Zacken versehenes Abschlagmesser aufweist.

Zum Verbinden der beiden Bahnenden wird, wie in Figur 3 angedeutet, ein Klebmittel auf die volle und rotierende Wickelrolle 7 aufgetragen, die Materialbahn 1 der Sekundär-Abrolleinrichtung 3 gegen die volle Wickelrolle 7 gedrückt und die Materialbahn 1 zwischen Klebstelle und Sekundär-Abrolleinrichtung 3 getrennt.

Figur 3 zeigt die bevorzugte Abrollung bei nach oben weisender Oberseite der Materialbahn 1. Da hier keine zusätzlichen Bahnspannungsprobleme zu erwarten sind, kann das Splice-Verfahren bei einer Rotationsgeschwindigkeit der vollen Wickelrolle 7 der Primär-Abrolleinrichtung 2 zwischen 0,1 und 4 m/s erfolgen.

Um beide Splice-Verfahren zu ermöglichen, besitzt die Abrollstation, wie in Figur 1 gezeigt, eine Halterung 10 für die Aufnahme der Klebe- und Trennvorrichtung 5 zur Umsetzung des Butt-Splice-Prinzips sowie eine zweite Halterung 11 für die Aufnahme der Klebe- und Trennvorrichtung 6 zur Umsetzung des Flying-Splice-Prinzips.

Die erfindungsgemäße Abrollstation erlaubt somit die Auswahl des für die Maschine und/oder die Materialbahn 1 geeignetsten Splice-Verfahrens.

Außerdem können so auch die Inbetriebnahme mit nur einer Klebe- und Trennvorrichtung 5,6 und die Nachrüstung später erfolgen.

Hinzu kommt, dass bei Ausfall oder Wartung einer Klebe- und Trennvorrichtung 5,6 die jeweils andere eingesetzt werden kann, was die Stillstandzeiten erheblich reduziert.

Um Wartung und Reparatur einer Klebe- und Trennvorrichtung 5,6 zu erleichtern und sogar bei Maschinenbetrieb zu ermöglichen, sind zumindest wesentliche Elemente beider Klebe- und Trennvorrichtungen 5,6 axial aus ihrer Halterung 10,11 verfahrbar.

Zur Minimierung des Aufwandes nutzen beide Klebe- und Trennvorrichtungen 5,6 mehrere Umlenkwalze 12 gemeinsam zur Bahnführung.

Zwecks Vereinfachung der Übergabe der bereits überwiegend abgewickelten Wickelrolle 7 an die Sekundär-Abrolleinrichtung 3 sind die beiden Wickelrollen-Antriebe auf unterschiedlichen Seiten der Maschine angeordnet. Konkret befindet sich der größere Antrieb der Primär-Abrolleinrichtung 2 für die volle Wickelrolle 7 auf der Maschinenseite und der kleinere Antrieb für die überwiegend abgewickelte Wickelrolle 7 der Sekundär-Abrolleinrichtung 3 auf der, für den Bediener zugänglichen Führerseite der Maschine.

Wesentlich ist dabei, dass der Antrieb der Sekundär-Abrolleinrichtung 3 nach der Übernahme bis zum Ende der Abwicklung mit der Wickelrolle 7 gekoppelt bleibt, d.h. die Abrollstation mit zwei Antrieben auskommt. Außerdem ist der größere Antrieb der Primär-Abrolleinrichtung 2 feststehend und nur der kleinere Antrieb verschiebbar, was die Konstruktion vereinfacht.

Während des gesamten Prozesses wird der Bahnzug geregelt, was Wickelfehlern entgegenwirkt.

## Patentansprüche

1. Verfahren zum Abwickeln einer Materialbahn (1), insbesondere Papier- oder Kartonbahn, für eine nachfolgende Maschineneinheit (9) zur Bearbeitung der Materialbahn (1), mit einer Abrollstation, die eine Primär-Abrolleinrichtung (2), zumindest eine Sekundär-Abrolleinrichtung (3) sowie wenigstens eine Klebe- und Trennvorrichtung (5,6) umfasst, wobei die Wickelrolle (7) zuerst in der Primär-Abrolleinrichtung (2) und nach ihrer Überführung in einer Sekundär-Abrolleinrichtung (3) weiter abgewickelt und eine neue Wickelrolle (7) in die Primär-Abrolleinrichtung (2) eingelegt wird und die Klebe- und Trennvorrichtung (5,6) bei einem Rollenwechsel die Materialbahn (1) der Sekundär-Abrolleinrichtung (3) mit der Materialbahn (1) der neuen Wickelrolle (7) verbindet und die von der Sekundär-Abrolleinrichtung (3) zur Klebstelle laufende Materialbahn (1) durchtrennt, wobei die einzige Sekundär-Abrolleinrichtung (3) zwischen der Primär-Abrolleinrichtung (2) und der folgenden Maschineneinheit (9) angeordnet ist, **dadurch gekennzeichnet, dass** mehrere Klebe- und Trennvorrichtungen (5,6) wahlweise unterschiedliche Splice-Verfahren zum Verbinden des Endes der auslaufenden Materialbahn (1) der Sekundär-Abrolleinrichtung (3) mit dem Bahnanfang der neuen Wickelrolle (7) der Primär-Abrolleinrichtung (2) ermöglichen.

2. Verfahren nach Anspruch 1, **dadurch gekennzeichnet, dass** mittels zumindest einer Klebe- und Trennvorrichtung (6) ein Splice-Verfahren bei Rotation der neunen Wickelrolle (7), insbesondere nach dem Flying-Splice-Prinzip realisierbar ist.

3. Verfahren nach Anspruch 1 oder 2, **dadurch gekennzeichnet, dass** mittels zumindest einer Klebe- und Trennvorrichtung (5) ein Splice-Verfahren bei Stillstand der neunen Wickelrolle (7), insbesondere nach dem Butt-Splice-Prinzip realisierbar ist.

4. Verfahren nach einem der vorhergehenden Ansprüche, **dadurch gekennzeichnet, dass** die Primär-Abrolleinrichtung (2) in eine der Lage der abgewickelten Materialbahn (1) der neuen Wickelrolle (7) entsprechende Rotationsrichtung angetrieben wird.

5. Abrollstation zum Abwickeln einer Materialbahn (1), insbesondere Papier- oder Kartonbahn für eine nachfolgende Maschineneinheit (9) zur Bearbeitung der Materialbahn (1) mit einer Primär-Abrolleinrichtung (2), zumindest einer Sekundär-Abrolleinrichtung (3) sowie wenigstens einer Klebe- und Trennvorrichtung (5,6), insbesondere zur Durchführung des Verfahrens nach einem der vorhergehenden Ansprüche, wobei die einzige Sekundär-Abrolleinrichtung (3) zwischen der Primär-Abrolleinrichtung (2) und der folgenden Maschineneinheit (9) angeordnet ist, **dadurch gekennzeichnet, dass** mehrere Halterungen (10,11) für unterschiedliche Klebe- und Trennvorrichtungen (5,6) vorhanden sind.

6. Abrollstation nach Anspruch 5, **dadurch gekennzeichnet, dass** wenigstens eine Halterung (11) eine Klebe- und Trennvorrichtung (6) zur Umsetzung des Flying-Splice-Prinzips trägt.

7. Abrollstation nach Anspruch 5 oder 6, **dadurch gekennzeichnet, dass** wenigstens eine Halterung (10) eine Klebe- und Trennvorrichtung (5) zur Umsetzung des Butt-Splice-Prinzips trägt.

8. Abrollstation nach einem der Ansprüche 5 bis 7, **dadurch gekennzeichnet, dass** zumindest eine, vorzugsweise alle Klebe- und Trennvorrichtungen (5,6) axial aus ihrer Halterung (10,11) verfahrbar sind.

9. Abrollstation nach einem der Ansprüche 5 bis 7, **dadurch gekennzeichnet, dass** zumindest eine, vorzugsweise alle Klebe- und Trennvorrichtungen (5,6) über Schnell-Verschlüsse von ihrer Halterung (10,11) lösbar sind.

10. Abrollstation nach einem der Ansprüche 5 bis 9, **dadurch gekennzeichnet, dass** mehrere Klebe- und Trennvorrichtungen (5,6) wenigstens eine Umlenkwalze (12) gemeinsam zur Bahnführung nutzen.

11. Abrollstation nach einem der Ansprüche 5 bis 10, **dadurch gekennzeichnet, dass** die Primär-Abrolleinrichtung (2) feststeht und die Sekundär Abrolleinrichtung (3) zwecks Übernahme einer Wickelrolle (7) zur Primär-Abrolleinrichtung (2) hin verschiebbar gelagert ist.

12. Abrollstation nach einem der vorhergehenden Ansprüche, **dadurch gekennzeichnet, dass** die in Bahnlaufrichtung (8) nachfolgende Maschineneinheit (9) als Glättvorrichtung oder als Streichmaschine oder insbesondere als Rollschneidmaschine ausgebildet ist.

## Claims

1. Method for unwinding a material web (1), in particular a paper or board web, for a subsequent machine unit (9) for processing the material web (1), having an unwinding station which comprises a primary unwinding device (2), at least one secondary unwinding device (3) and at least one gluing and separating device (5,6), wherein the wound roll (7) is first unwound in the primary unwinding device (2) and after its transfer is further unwound in a secondary unwinding device (3) and a new wound roll (7) is inserted into the primary unwinding device (2) and the gluing and separating device (5,6) connects the material web (1) of the secondary unwinding device (3) to the material web (1) of the new wound roll (7) during a roll change and cuts the material web (1) running from the secondary unwinding device (3) to the splicing point, the single secondary unwinding device (3) being arranged between the primary unwinding device (2) and the following machine unit (9), **characterised in that** a plurality of gluing and separating devices (5, 6) selectively enable different splicing methods for joining the end of the outgoing material web (1) of the secondary unwinding device (3) to the web start of the new wound roll (7) of the primary unwinding device (2).

2. Method according to claim 1, **characterised in that** by means of at least one gluing and separating device (6) a splicing method can be realised during rotation of the new wound roll (7), in particular according to the flying splice principle.

3. Method according to claim 1 or 2, **characterised in that** a splicing process can be realised by means of at least one gluing and separating device (5) when the ninth winding roll (7) is stationary, in particular according to the butt-splice principle.

4. Method according to one of the preceding claims, **characterised in that** the primary unwinding device (2) is driven in a direction of rotation corresponding to the position of the unwound material web (1) of the new wound reel (7).

5. Unwinding station for unwinding a material web (1), in particular a paper or board web, for a subsequent machine unit (9) for processing the material web (1), having a primary unwinding device (2), at least one secondary unwinding device (3) and at least one gluing and separating device (5, 6), in particular for carrying out the method according to one of the preceding claims, the single secondary unwinding device (3) being arranged between the primary unwinding device (2) and the following machine unit (9), **characterized in that** a plurality of holders (10, 11) for different gluing and separating devices (5, 6) are present.

6. Unwinding station according to claim 5, **characterised in that** at least one holder (11) carries a gluing and separating device (6) for implementing the flying splice principle.

7. Unwinding station according to claim 5 or 6, **characterised in that** at least one holder (10) carries a gluing and separating device (5) for implementing the butt-splice principle.

8. Unwinding station according to one of the claims 5 to 7, **characterised in that** at least one, preferably all, gluing and separating devices (5, 6) can be moved axially out of their holder (10, 11).

9. Unwinding station according to one of the claims 5 to 7, **characterised in that** at least one, preferably all, of the gluing and separating devices (5, 6) can be released from their holder (10, 11) via quick-release fasteners.

10. Unwinding station according to one of the claims 5 to 9, **characterised in that** several gluing and separating devices (5, 6) jointly use at least one deflecting roller (12) for guiding the web.

11. Unwinding station according to one of the claims 5 to 10, **characterised in that** the primary unwinding device (2) is fixed and the secondary unwinding device (3) is displaceably mounted towards the primary unwinding device (2) for the purpose of taking over a winding roll (7).

12. Unwinding station according to one of the preceding claims, **characterised in that** the machine unit (9) following in the web running direction (8) is designed as a smoothing device or as a spreading machine or in particular as a roll cutting machine.

## Revendications

1. Procédé pour dérouler une bande de matériau (1), en particulier une bande de papier ou de carton, pour une unité de machine suivante (9) pour le traitement de la bande de matériau (1), avec un poste de déroulement qui comprend un dispositif de déroulement primaire (2), au moins un dispositif de déroulement secondaire (3) et au moins un dispositif de collage et de séparation (5),6), dans lequel le rouleau enroulé (7) est d'abord déroulé dans le dispositif de déroulement primaire (2) et, après son transfert, est encore déroulé dans un dispositif de déroulement secondaire (3) et un nouveau rouleau enroulé (7) est inséré dans le dispositif de déroulement primaire (2) et le dispositif de collage et de séparation (5,6) relie la bande de matériau (1) du dispositif de déroulement secondaire (3) à la bande de matériau (1) du nouveau rouleau enroulé (7) lors d'un changement de rouleau et coupe la bande de matériau (1) allant du dispositif de déroulement secondaire (3) au point de jonction, l'unique dispositif de déroulement secondaire (3) étant disposé entre le dispositif de déroulement primaire (2) et l'unité de machine suivante (9), **caractérisé en ce qu'**une pluralité de dispositifs de collage et de séparation (5, 6) permettent sélectivement différentes méthodes de jonction pour joindre l'extrémité de la bande de matériau sortante (1) du dispositif de déroulement secondaire (3) au début de la bande du nouveau rouleau enroulé (7) du dispositif de déroulement primaire (2).

2. Procédé selon la revendication 1, **caractérisé en ce qu'**au moyen d'au moins un dispositif de collage et de séparation (6), un procédé d'épissure peut être réalisé pendant la rotation du nouveau rouleau enroulé (7), en particulier selon le principe de l'épissure volante.

3. Procédé selon la revendication 1 ou 2, **caractérisé en ce qu'**un processus de jonction peut être réalisé au moyen d'au moins un dispositif de collage et de séparation (5) lorsque le neuvième rouleau d'enroulement (7) est stationnaire, en particulier selon le principe de la jonction bout à bout.

4. Procédé selon l'une des revendications précédentes, **caractérisé en ce que** le dispositif de déroulage primaire (2) est entraîné dans un sens de rotation correspondant à la position de la bande de matériau déroulée (1) de la nouvelle bobine enroulée (7).

5. Poste de déroulement pour le déroulement d'une bande de matériau (1), en particulier une bande de papier ou de carton, pour une unité de machine suivante (9) pour le traitement de la bande de matériau (1), avec un dispositif de déroulement primaire (2), au moins un dispositif de déroulement secondaire (3) et au moins un dispositif de collage et de séparation (5, 6), en particulier pour la mise en oeuvre du procédé selon l'une des revendications précédentes, l'unique dispositif de déroulement secondaire (3) étant disposé entre le dispositif de déroulement primaire (2) et l'unité de machine suivante (9), **caractérisé en ce qu'**une pluralité de supports (10, 11) pour différents dispositifs de collage et de séparation (5, 6) sont présents.

6. Poste de déroulage selon la revendication 5, **caractérisé en ce qu'**au moins un support (11) porte un dispositif de collage et de séparation (6) pour mettre en œuvre le principe de l'épissure volante.

7. Poste de déroulage selon la revendication 5 ou 6, **caractérisé en ce qu'**au moins un support (10) porte un dispositif de collage et de séparation (5) pour mettre en œuvre le principe de la jonction bout à bout.

8. Poste de déroulement selon l'une des revendications 5 à 7, **caractérisé en ce qu'**au moins un, de préférence tous les dispositifs de collage et de séparation (5, 6) peuvent être déplacés axialement hors de leur support (10, 11).

9. Poste de déroulement selon l'une des revendications 5 à 7, **caractérisé en ce qu'**au moins un, de préférence tous les dispositifs de collage et de séparation (5, 6) peuvent être libérés de leur support (10, 11) par des attaches rapides.

10. Poste de déroulement selon l'une des revendications 5 à 9, **caractérisé en ce que** plusieurs dispositifs de collage et de séparation (5, 6) utilisent conjointement au moins un rouleau de déviation (12) pour le guidage de la bande.

11. Poste de déroulage selon l'une des revendications 5 à 10, **caractérisé en ce que** le dispositif de déroulage primaire (2) est fixe et le dispositif de déroulage secondaire (3) est monté de manière déplaçable vers le dispositif de déroulage primaire (2) en vue de la prise en charge d'un rouleau d'enroulement (7).

12. Poste de déroulement selon l'une des revendications précédentes, **caractérisé en ce que** l'unité de machine (9) qui suit dans le sens de défilement de la bande (8) est conçue comme un dispositif de lissage ou comme une machine d'étalement ou notamment comme une machine à couper les rouleaux.
